# FASCICULE DE BREVET EUROPEEN

(11) **EP 0 159 225 B1**
(45) Date de publication et mention de la délivrance du brevet: **14.06.1989**
(21) Numéro de dépôt: 85400463.7
(22) Date de dépôt: 11.03.1985
(51) Int. Cl.: B41F 13/04, B41F 7/02

(54) **Procédé et dispositif d'impression à grand rendement**
Vorrichtung und Verfahren zum Drucken
Method and device for printing

(30) Priorité: 15.03.1984 FR 8404007
(43) Date de publication de la demande: 23.10.1985
(73) Titulaire: CODIMAG, Brinville F-77930 Perthes (FR)
(72) Inventeur: Tison, Eric, F-77930 Perthes (FR)
(74) Mandataire: Schrimpf, Robert

(56) Documents cités:
- DE-C- 380 758
- FR-A- 1 361 454

## Description

L'invention concerne un procédé et un dispositif d'impression à grand rendement.

Elle s'applique plus précisément à une technique d'impression dans laquelle on réalise des impressions sur des portions successives de nappe, chaque portion ayant une longueur déterminée dite format de nappe, la nappe étant sollicitée en permanence par une vitesse d'appel en utilisant un moyen d'appel disposé en aval du contact d'impression et étant imprimée par cycles successifs, chaque cycle comprenant une phase d'impression pendant laquelle on imprime la nappe en imposant à la portion imprimée une vitesse de défilement dite vitesse d'impression qui est supérieure à la vitesse d'appel et une phase suivante durant laquelle on agit sur la vitesse de la nappe pour repositionner la nappe pour le cycle suivant.

Il est connu pour repositionner la nappe, de rappeler la nappe vers l'arrière pendant une fraction de la phase suivant l'impression, ce rappel se faisant avec une vitesse d'autant plus importante que l'on dispose de peu de temps pour repositionner la nappe (EP-A 0 018 291). Cette technique soumet la nappe à des à-coup, ce qui nuit au rendement.

La présente invention propose une technique qui permet de repositionner la nappe en évitant tout arrêt et tout retour en arrière de la nappe tout en permettant d'obtenir des formats de nappe exactement raccordés.

On y parvient, selon la présente invention, en appelant par cycle une longueur de nappe correspondant à deux formats de nappe en réalisant par cycle deux impressions simultanément et en appliquant à la nappe, pendant ladite phase suivante, par le moyen de repositionnement, une vitesse de ralentissement qui s'exerce dans le même sens que la vitesse d'appel mais qui est inférieure à la vitesse d'appel de sorte que la bouche qui se forme pendant la première partie du cycle entre le moyen d'appel et le contact d'impression, en raison de la différence entre les vitesses est résorbie pendant ladite deuxième partie du cycle. La réalisation de deux impressions simultanément est connue en soi (FR-A 1 361 454) pour obtenir une continuité d'images mais sans possibilité de faire varier la longueur d'image.

Dans une réalisation typique, on utilise un cylindre transfert d'impression rotatif et on règle la vitesse d'appel de façon que pendant la durée de deux rotations dudit cylindre, la longueur de nappe appelée soit égale à deux formats de nappe.

On appelle cylindre tansfert d'impression soit un blanchet utilisé en offset sec ou humide, soit un cylindre portant des caractères typographiques, soit un cylindre grave en héliogravure.

Selon l'invention, on réalise simultanément deux contacts d'impression entre la nappe et le cylindre transfert d'impression pendant la phase d'impression en réglant la durée des contacts en fonction du format de nappe.

On décrira ci-après deux exemples de réalisation d'un dispositif conforme à l'invention, en référence aux figures du dessin joint qui sont des schémas respectifs de ces dispositifs.

Les dispositifs comprennent un cylindre porte-plaque 1 en contact d'impression avec un cylindre porte-blanchet 2 et des moyens 3 à 9 qui définissent un parcours de nappe passant à proximité immédiate du cylindre 2.

Ces moyens comprennent deux presseurs rotatifs 3, 4 mobiles simultanément entre une position d'escamotage et une position de service (celle représentée sur les figures) où ils mettent la nappe P en contact avec le cylindre 2 en deux endroits distincts A et B qui sont séparés sur le cylindre par une longueur égale à la développée du cylindre porte-plaquet et qui sont séparés sur la nappe par une longueur de nappe égale à trois formats de nappe. Les moyens pour réaliser cette longueur de nappe entre les zones de contact A et B sont constitués par exemple par un ou plusieurs rouleaux 5 qui imposent à la nappe de former une boucle entre ces contacts.

La nappe est appelée en permanence dans le sens du défilement par un moyen d'appel rotatif 9 dont la vitesse est réglée par un pignon dit de format, par exemple un tracteur à picots disposé en aval du cylindre 2 et que l'on appelera ci-après débiteur.

Le système décrit, d'un débiteur muni de picots utilisant des perforations dans la nappe papier est une application particulière à une machine en continu. On peut parfaitement appeler le papier d'une manière classique, sur un cylindre lisse avec deux molettes d'appui.

En outre, des cylindres à dépression d'air 6, 7 sont disposés respectivement en amont et en aval du cylindre 2 comme cela sera expliqué ci-après.

La durée d'un cycle est définie comme le temps nécessaire à deux rotations complètes du cylindre porte-plaque 1.

La durée de la phase d'impression est celle nécessaire à l'impression du cylindre transfert d'impression 2 par la plaque du cylindre porte-plaque 1: cette durée de la phase d'impression est au plus égale à une rotation du cylindre porte plaque 1, elle est donc au plus égale à la durée d'un demi-cycle et il reste donc au moins la durée d'un demi-cycle pour résorber la boucle qui se sera formée pendant la phase d'impression entre le cylindre transfert d'impression 2 et le tracteur 9.

En pratique, la longueur d'une plaque d'impression est toujours au moins légèrement inférieure à la développée du cylindre porte-plaque puisqu'une fraction de cette développée correspond à la fente de maintien de la plaque sur le cylindre. Par exemple, pour un cylindre de 13 pouces, le format d'impression maximal est de 12 pouces mais il peut être beaucoup plus réduit et, par exemple de 8 pouces.

Le cylindre transfert d'impression a normalement une développée qui est deux fois ou trois fois la développée du cylindre porte-plaque. Pour un cylindre porte-plaque de 13 pouces, la développée du cylindre transfert d'impression est donc 39 pouces (figure 1) ou 26 pouces (figure 2). De préférence, les presseurs ont même développée que le cylindre porte-plaque, soit par exemple 13 pouces.

Le dispositif représenté sur la figure 1 fonctionne de la façon suivante.

Si l'on considère un cycle, pendant la durée de ce cycle:
- le cylindre porte-plaque accomplit deux tours;
- le cylindre transfert d'impression accomplit deux tiers de tour;
- le débiteur appelle deux formats de nappe. Si l'on décompose maintenant le cycle en phases:
- la phase d'impression commence par exemple au début du premier tour du cylindre porte-plaque et les presseurs entrent en action à ce moment. L'entrée en action des presseurs fait passer la nappe de la vitesse d'appel à la vitesse d'impression. Si on donne au cycle 7 une vitesse légèrement supérieure à la vitesse d'impression, la nappe reste tendue entre le presseur 3 et le cylindre 7 mais forme une boucle entre le cylindre 7 et le tracteur 9 puisque la vitesse d'impression est supérieure à la vitesse d'appel du tracteur: c'est cette boucle qu'il faut résorber après la phase d'impression.
- La fin de la phase d'impression est définie comme le moment où un format d'impression a été transféré au cylindre d'impression 2 par la plaque du cylindre porte-plaque 1. A ce moment, les presseurs 3 et4 sont relâchés.
- Après la phase d'impression, le cylindre porte-plaque 1 termine sa rotation (s'il y a lieu) et accomplit à nouveau une rotation complète mais les presseurs restent relâchés. A la fin de cette rotation complète, le cycle est terminé.

La vitesse linéaire du cylindre transfert d'impression, du cylindre porte-plaque et des cylindres presseurs 3 et 4 est la même. Pendant la phase d'impression, le cylindre transfert d'impression 2 accomplit une fraction de tour qui correspond à un format d'impression et, comme ce cylindre a une développée égale à trois fois celle du cylindre porte-plaque et que le format d'impression est au maximum égal à une développée du cylindre porte-plaque, la rotation du cylindre transfert d'impression pendant la phase d'impression est au maximum d'un tiers de tour et la rotation du cylindre transfert d'impression pendant la totalité d'un cycle correspond à deux rotations du cylindre porte-plaque: la rotation du cylindre transfert d'impression pendant un cycle est donc de deux tiers de tour qui se décomposent comme suit:
- au maximum, 1 tiers de tour pendant la phase d'impression,
- au minimum, 1 tiers de tour pendant le reste du cycle.

Ce deuxième tiers permet le réencrage du cylindre transfert d'impression, après quoi un nouveau cycle peut s'accomplir, les parties du blanchet en amont des presseurs 3 et 4 étant convenablement encrées.

Si l'on a réglé le moyen formateur de boucle 5 pour que la boucle de nappe entre les deux presseurs 3 et 4 représente trois fois la valeur d'un format de nappe, cette boucle contient en fin d'une phase d'impression deux formats de nappe imprimés séparés par un format de nappe non imprimés.

Lorsque la phase d'impression est achevée, les presseurs libèrent la nappe et ce, pendant le reste du cycle. Le cylindre à dépression d'air 6 tournant à vitesse lente dans le sens du mouvement de la nappe va retendre la nappe sur le cylindre 8, le débiteur à picots 9 va reprendre le mouvement de nappe à vitesse d'appel en attente d'une nouvelle mise en pression des cylindres 3 et4.

Le cylindre à dépression d'air tourne à une vitesse 3 à 4 fois inférieure à la vitesse du débiteur 9. Lorsque la nappe est de nouveau tendue, elle glisse sur le cylindre 6, la dépression d'air n'ayant comme effet qu'une tension régulée de la nappe.

La longueur de la boucle de nappe entre les deux contacts d'impression est normalement de trois formats de nappe mais elle peut être d'un nombre supérieur.

Un dispositif conforme à l'invention permet typiquement de réaliser 24000 impressions à l'heure pour un mouvement de nappe qui correspond seulement à la moitié c'est-à-dire à 12000 cycles à l'heure.

Le cylindre 7 également à dépression d'air tourne dans le sens du débit de nappe à une vitesse légèrement supérieure à la vitesse d'impression. Son effet d'aspiration est plus faible de moitié du cylindre 6. Le cylindre 7 est utile pour décoller la nappe du blanchet dans la phase d'impression et pour maintenir une tension convenable dans la dernière phase du cycle.

Ainsi, le mouvement de la nappe se fait dans un cycle complet, selon trois vitesses différentes:
a) vitesse d'appel (ou vitesse «format de nappe») donnée par le débiteur 9 et variable en fonction du pignon en place;
b) une vitesse d'impression donnée par la mise en pression des presseurs 3 et 4 sur le blanchet 2;
c) une vitesse de retenue donnée par le cylindre à dépression 6 pendant la phase où les presseurs sont relâchés et avant la reprise à vitesse d'appel du débiteur 9.

Le mouvement de mise «en» et «hors» pression des cylindres 3 et 4 s'effectue par une came synchronisée avec le mouvement du blanchet. La came est réglable en allongement pour ajuster la mise hors pression ou en pression en fonction du format d'impression désiré.

Dans la réalisation de la figure 2, le cylindre d'impression est tel que sa développée correspond seulement à deux fois la développée du cylindre porte-plaque 1. Les deux presseurs 3 et 4 sont donc diamétralement opposées pour que les points de contact soient séparés de la valeur d'un format d'impression en supposant que ce format correspond à la développée du cylindre porte-plaque.

Pour changer la vitesse d'appel, autrement dit pour changer le format de nappe puisque ce format est réglé par la vitesse d'appel, il suffit de choisir en conséquence l'un des engrenages de la transmission entre la source de rotation et le tracteur à picots.

### Exemple

(Dans cet exemple, les dimensions sont exprimées en pouces ("))

On utilise une machine ayant un cylindre porte-plaque de 13" et un cylindre porte-blanchet de 3 x 13_{"} = 3_{9"}.

Les presseurs 3 et 4 de 13" sont construits avec une partie plate de 1". Cette partie neutre de 1_{"} sert à procurer le temps nécessaire à la mise en pression des deux cylindres 3 et 4. Cette partie plate de 1" est toujours synchronisée avec la mise en pression au début du cycle. De ce fait, la mise en pression est nette, la nappe de papier est prise suivant une génératrice rigoureuse.

On suppose que le format de papier et d'impression est de 12".

Pour un tour de cylindre 1 de 13", le débiteur 9 va appeler le papier de 12_{"}. Le réglage du débiteur 9 au format de 12" se fait au moyen d'un engrenage monté sur un système connu dit «Tête de Cheval». Ce système permet de choisir différents diamètres d'engrenages, la variation minimale étant représentée par une dent d'engrenage; dans cet exemple, la dent d'engrenage représente 1/6 de pouce, il pourrait être de 1/8 de pouce ou en millimètres. On peut également employer d'autres moyens connus tels que variateur de vitesse ou pilotage de moteurs par l'électronique.

Sur le cylindre portant le blanchet, les points de contact des presseurs A et B sont distants de 13". Cette distance reste la même dans tous les formats.

Pour un format de 12", la phase d'impression sera de 12/13 de la rotation du cylindre 1 porte plaque après quoi les presseurs 3 et 4 seront relâchés.

Pendant cette phase d'impression, le cylindre débiteur 9 va appeler les 12/13 de 12", soit: 11 _{"}076,922 de papier.

Il va se former autour du cylindre 8 une boucle de papier d'un peu moins de 1". Cette boucle va être résorbée pendant la phase suivante qui correspond au 1/13 de tour du cylindre d'impression plus un tour complet de ce cylindre, soit au total 14/13.

Si la nappe de papier était bloquée net après la phase d'impression, la boucle de 1 serait résorbée en 1/13 de tour de cylindre. Pour éviter les chocs brutaux sur la nappe (arrêt et départ instantanés), on règle le cylindre ralentisseur 6 à une vitesse inférieure à la vitesse d'appel du débiteur 9.

Dans notre exemple, elle est de 4" pour un appel du débiteur de 12" de papier, soit pour un cycle complet, deux fois 12", soit 24"; pour le cylindre 6, la vitesse sera de 2 x 4_{"}, soit 8".

Le cylindre 7 est destiné à maintenir la tension de la nappe pendant la phase d'impression et pendant la phase de rattrapage du papier. Sa vitesse est légèrement supérieure à la vitesse d'impression pour assurer une tension convenable lors des changements de vitesse.

Son accélération par rapport au cylindre d'impression est de l'ordre de 1 et 1,5%, le cylindre étant à dépression d'air, le papier est toujours en glissement sur le cylindre.

En supposant qu'un tour de cylindre d'impression correspond à une seconde, soit 2 secondes pour un cycle complet, la phase d'impression va correspondre à 12/13 de seconde, et la phase de rattrapage du format à 14/13 de seconde, dans le cas d'un réglage au format 12".

Dans le cas d'un format de 8", la phase d'impression sera de 8/13 de tour du cylindre porte plaque 1, le débiteur 9 aura appelé les 8/13 de son format de 8", soit: 4"923, et la boucle formée autour du cylindre 8 sera d'un peu plus de 3". La longueur restante dans le cycle sera de 18/13 de tour du cylindre porte-plaque 1 exprimé en temps dans l'exemple de 1 seconde pour un tour de cylindre 1 : on aura alors les valeurs de 8/13 de seconde pour la phase d'impression et de 18/13 de seconde pour la phase de rattrapage.

Le repositionnement du papier correspond au moment où la nappe se retend sur le cylindre 8.

La nappe prend la vitesse d'appel du débiteur 9 et permet un redémarrage précis de la phase d'impression.

La mise en action des presseurs 3 et 4 s'opère au moyen d'une came réglage en amplitude, de façon connue en soi.

Pour régler la machine sur un format déterminé, il faut:
1. engager l'engrenage correspondant au format pour le débiteur 9,
2. régler la longueur de came convenant pour maintenir en pression les presseurs 3 et 4 à la longueur du format choisi,
3. positionner le cylindre 5 pour qu'il procure à la nappe de papier une longueur de 3 fois le format choisi.

## Revendications

1. Procédé d'impression d'une nappe dans lequel on réalise des impressions sur des portions successives de nappe, chaque portion ayant une longueur déterminée dite format de nappe, la nappe étant sollicitée en permanence par une vitesse d'appel en utilisant un moyen d'appel 9 disposé en oval du contact d'impression (A, B) de la nappe et étant imprimée par cycles successifs, chaque cycle comprenant une phase d'impression pendant laquelle on imprime la nappe en imposant à la portion imprimée une vitesse de défilement dite vitesse d'impréssion qui est supérieure à la vitesse d'appel et une phase suivante durant laquelle on agit sur la vitesse de la nappe pour repositionner la nappe en utilisant un moyen le repositionnement 6 disposé en amont dudit contact d'impression de ladite nappe, caractérisé en ce qu'on appelle par cycle une longueur de nappe correspondant à deux formats de nappe et on réalise par cycle deux impressions simultanément de façon en soi connue, en appliquant à la nappe, pendant ladite phase suivante, par ledit moyen de repositionnement 6 une vitesse de ralentissement qui s'exerce dans le même sens que la vitesse d'appel mais qui est inférieur à la vitesse d'appel de sorte que la boucle qui se forme pendant la première partie du cycle entre ledit moyen d'appel 9 et le contact d'impression A, la raison de la différence entre la vitesse d'appel et la vitesse d'impression est résorbée pendant ladite deuxième partie du cycle.

2. Procédé selon la revendication 1, caractérisé en ce qu'on utilise un cylindre transfert d'impression rotatif (2) auquel on transfère l'impression à partir d'un autre cylindre (1) et on règle la vitesse d'appel de façon que pendant la durée de deux rotations dudit autre cylindre, la longueur de nappe (P) appelée soit égale à deux formats de nappe.

3. Procédé selon la revendication 1 ou 2, caractérisé en ce qu'on utilise un cylindre transfert d'impression rotatif (2) et en ce qu'on réalise simultanément deux contacts d'impression (A, B) entre la nappe (P) et ce cylindre transfert pendant la phase d'impression en réglant la durée de ces contacts en fonction du format de nappe.

4. Procédé selon la revendication 2 ou 3, caractérisé en ce qu'on choisit les emplacements de ces contacts (A, B) en sorte qu'ils soient séparés sur le cylindre transfert d'impression (2) par une distance égale à la développée dudit autre cylindre (1).

5. Procédé selon l'une des revendications 2 à 4, caractérisé en ce qu'on impose à la nappe (P) de former entre les contacts (A, B) une boucle dont la longueur correspond à au moins trois formats de nappe.

6. Dispositif pour la mise en oeuvre d'un procédé d'impression d'une nappe dans lequel on réalise des impressions sur des portions successives de nappe, chaque portion ayant une longueur déterminée dite format de nappe, la nappe étant sollicitée par une vitesse d'appel en utilisant un moyen d'appel (9) disposé en aval du cylindre d'impression (2), et étant imprimée par cycles successifs, chaque cycle comprenant une phase d'impression pendant laquelle on imprime la nappe en imposant à la portion imprimée une vitesse de défilement dite vitesse d'impression qui est supérieure à la vitesse d'appel et une phase suivante durant laquelle on agit sur la vitesse de la nappe pour repositionner la nappe en utilisant un moyen de repositionnement (6) diposé en amont dudit cylindre d'impression (2), caractérisé en ce que ledit dispositif comprend en outre deux presseurs (3, 4) mobiles entre une position d'escamotage et une position de service où ils maintiennent la nappe (P) en contact d'impression avec ledit cylindre d'impression (2) en deux endroits distincts (A, B), et en ce que ledit moyen de repositionnement 6 tourne dans le sens de la vitesse d'appel mais à une vitesse inférieure à la vitesse d'appel pour retendre la nappe sur le cylindre d'impression (2) pendant la phase d'impression et pour résorber la boucle pendant la deuxième partie du cycle, ladite boucle se formant pendant la première partie du cycle entre ledit moyen (9) et le cylindre d'impression (2) en raison de la différence entre la vitesse d'appel de la nappe et la vitesse d'impression.

7. Dispositif selon la revendication 6 où le cylindre transfert (2) reçoit l'impression d'un autre cylindre (1) caractérisé en ce que les deux presseurs (3, 4) sont disposés par rapport au cylindre transfert d'impression (2) de façon que les contacts (A, B) soient séparés par un secteur de cylindre représentant la développée dudit autre cylindre (1).

8. Dispositif selon la revendication 7, caractérisé en ce que ledit autre cylindre (1) a une développée égale au tiers ou à la moitié de celle du cylindre transfert d'impression.

9. Dispositif selon l'une des revendications 7 et 8 caractérisé en ce qu'il comprend des moyens (5) pour imposer à la nappe (P) de former entre lesdits contacts (A, B) une boucle dont la longueur est au moins égale à trois formats de nappe.

10. Dispositif selon l'une des revendications 7 à 9, caractérisé en ce que ledit moyen de repositionnement comprend des moyens rotatifs (6) à dépression d'air.

11. Dispositif selon la revendication 10 caractérisé en ce qu'il comprend en aval du cylindre d'impression (2) des moyens rotatifs (7) à dépression d'airtournantdans le sens de la vitesse d'appel à une vitesse légèrement supérieure à la vitesse d'impression pour maintenir une tension convenable de la nappe après la phase d'impression.

## Patentansprüche

1. Verfahren zum Bedrucken eines Tuches, bei dem Aufdrucke an aufeinanderfolgenden Teilen des Tuches vorgesehen werden, wobei jeder Teil eine Länge hat, die durch die angegebene Tuchgrösse bestimmt ist, das Tuch fortlaufend mit einer Abziehgeschwindigkeit unter Verwendung einer Abzieheinrichtung (9), die in Laufrichtung hinter dem Druckkontakt (A, B) des Tuches angeordnet ist, abgezogen und in aufeinanderfolgenden Arbeitszyklen bedruckt wird, wobei jeder Zyklus eine Druckphase, während man das Tuch bedruckt, indem man dem zu bedruckenden Teil eine Laufgeschwindigkeit, d.h. eine Druckgeschwindigkeit gibt, die über der Abziehgeschwindigkeit liegt, und eine folgende Phase umfasst, während der man auf die Geschwindigkeit des Tuches einwirkt, um das Tuch wieder zu positionieren, indem eine Positioniereinrichtung (6) verwandt wird, die in Laufrichtung vor dem Druckkontakt des Tuches angeordnet ist, dadurch gekennzeichnet, dass man pro Arbeitszyklus das Tuch über eine Länge abzieht, die der doppelten Tuchgrösse entspricht, und pro Arbeitszyklus gleichzeitig zwei Aufducke in an sich bekannter Weise vorsieht, indem während der genannten folgenden Phase mit der genannten Positioniereinrichtung (6) dem Tuch eine verzögerte Geschwindigkeit in derselben Richtung wie die Abziehgeschwindigkeit gibt, die jedoch unter der Abzieheinrichtung liegt, derart, dass die Schleife, die sich während des ersten Teils des Arbeitszyklus zwischen der Abzieheinrichtung und dem Druckkontakt aufgrund des Unterschiedes zwischen den Geschwindigkeiten bildet, während des genannten zweiten Teils des Arbeitszyklus resorbiert wird.

2. Verfahren nach Anspruch 1, dadurch gekennzeichnet, dass man einen Rotationsdruckzylinder (2) verwendet, auf den der Aufdruck mittels eines anderen Zylinders (1) übertragen wird, und dass man die Abziehgeschwindigkeit derart regelt, dass während der Dauer zweier Umdrehungen dieses anderen Zylinders die Länge, um die das Tuch (P) abgezogen wird, gleich der doppelten Tuchgrösse ist.

3. Verfahren nach Anspruch 1 oder 2, dadurch gekennzeichnet, dass man einen Rotationsdruckzylinder (2) verwendet und gleichzeitig zwei Druckkontakte (A, B) zwischen dem Tuch (P) und dem Druckzylinder während der Druckphase verwirklicht, wobei die Dauer der Kontakte als Funktion der Tuchgrösse gesteuert wird.

4. Verfahren nach Anspruch 2 oder 3, dadurch gekennzeichnet, dass man die Stellen dieser Kontakte (A, B) derart wählt, dass sie auf dem Druckzylinder (2) um eine Strecke getrennt sind, die gleich der Evolute des anderen Zylinders (1) ist.

5. Verfahren nach einem der Ansprüche 2 bis 4, dadurch gekennzeichnet, dass man an das Tuch (P) so abzieht, dass zwischen den Kontakten (A, B) eine Schleife gebildet wird, deren Länge wenigstens gleich der dreifachen Tuchgrösse ist.

6. Vorrichtung zur Durchführung eines Verfahrens zum Bedrucken eines Tuches, bei dem Aufdrucke an aufeinanderfolgenden Teilen des Tuches ausgebildet werden, wobei jeder Teil eine Länge hat, die durch die angegebene Tuchgrösse bestimmt ist, das Tuch mit einer Abziehgeschwindigkeit abgezogen wird, indem eine Abzieheinrichtung (9) verwandt wird, die in Laufrichtung hinter dem Druckzylinder (2) angeordnet ist und während aufeinanderfolgender Arbeitszyklen bedruckt wird, wobei jeder Zyklus eine Druckphase, bei der man das Tuch bedruckt, indem man einem zu bedruckenden Teil eine Laufgeschwindigkeit, d. h. eine Druckgeschwindigkeit gibt, die über der Abziehgeschwindigkeit liegt, und eine folgende Phase umfasst, während der man auf die Geschwindigkeit des Tuches einwirkt, um das Tuch wieder zu positionieren, indem eine Positioniereinrichtung (6) verwandt wird, die in Laufrichtung vor dem Druckzylinder (2) angeordnet ist, dadurch gekennzeichnet, dass die Vorrichtung überdies zwei Presswalzen (3, 4) umfasst, die zwischen einer zurückgezogenen Lage und einer Arbeitslage bewegbar sind, in der sie das Tuch (P) im Druckkontakt mit dem Druckzylinder (2) an zwei verschiedenen Stellen (A, B) halten, und dass die Positioniereinrichtung (6) sich in der Richtung der Abziehgeschwindigkeit, jedoch mit einer Geschwindigkeit unter der Abziehgeschwindigkeit dreht, um das Tuch auf den Druckzylinder (2) während der Druckphase aufzuspannen und die Schleife während des zweiten Teils des Arbeitszyklus zu resorbieren, welche Schleife sich während des ersten Teils des Arbeitszyklus zwischen der Einrichtung (9) und dem Druckzylinder (2) aufgrund des Unterschiedes zwischen der Abziehgeschwindigkeit des Tuches und der Druckgeschwindigkeit bildet.

7. Vorrichtung nach Anspruch 6, bei der der Druckzylinder (2) einen Aufdruck von einem anderen Zylinder (1) empfängt, dadurch gekennzeichnet, dass beide Presswalzen (3, 4) bezüglich des Druckzylinders (2) derart angeordnet sind, dass die Kontakte (A, B) um einen Zylindersektor getrennt sind, der die Evolute des anderen Zylinders (1) wiedergibt.

8. Vorrichtung nach Anspruch 7, dadurch gekennzeichnet, dass der andere Zylinder (1) eine Evolute hat, die gleich einem Drittel oder der Hälfte der Evolute des Druckzylinders ist.

9. Vorrichtung nach einem der Ansprüche 7 und 8, dadurch gekennzeichnet, dass sie Einrichtungen (5) zum Ziehen am Tuch (B) aufweist, um zwischen den Kontakten (A, B) eine Schleife zu bilden, deren Länge wenigstens gleich dem Dreifachen derTuchgrösse ist.

10. Vorrichtung nach einem der Ansprüche 7 bis 9, dadurch gekennzeichnet, dass die Positioniereinrichtung rotierende Luftsaugeinrichtungen (6) umfasst.

11. Vorrichtung nach Anspruch 10 dadurch gekennzeichnet, dass sie in Laufrichtung hinter dem Druckzylinder (2) rotierende Luftsaugeinrichtungen (7) umfasst, die sich in der Richtung der Abziehgeschwindigkeit mit einer Geschwindigkeit drehen, die etwas unter der Druckgeschwindigkeit liegt, um eine angemessene Spannung des Tuches nach der Druckphase beizubehalten.

## Claims

1. A method of printing a web in which impressions are made on successive web portions, each portion having a determined length called the web format, the web being permanently drawn at a take-up speed by using a take-up means (9) arranged down stream of the printing contact (A, B) of the web and being printed in successive cycles, each cycle comprising a printing phase during which the web is printed while imposing on the printed portion a feed speed called the printing speed which is greater than the take-up speed and a following phase during which the speed of the web is modified for repositioning the web, by using a repositioning means (6) arranged upstream of said printing contact (A, B) of the web characterized in that a length of web corresponding to two web formats is drawn per cycle, two impressions are made simultaneously per cycle as it is known in se, by imposing on the web, during the said following phase, by the said repositioning means (6) as breaking speed which is in the same direction as the take-up speed but which is lower than the take-up speed where by the loop which is formed during the first part of the cycle between the said take-up means (9) and the printing contact (A), because of the difference between the take-up speed and the printing speed, is reabsorbed during the said second part of the cycle.

2. A method according to claim 1, characterized in that a rotary printing transfer cylinder (2) is used to which the impression is transferred from another cylinder (1) and said take-up speed is adjusted so that during the duration of two rotations of said other cylinder, the length of web drawn is equal to two web formats.

3. A method according to claim 1 or 2, characterized in that a rotary printing transfer cylinder (2) is used and two printing contacts (A, B) are made simultaneously between the web (P) and said transfer cylinder during said printing phase whilst adjusting the duration of said contacts as a function of said web format.

4. A method according to claim 2 or 3, characterized in that the positions of said contacts (A, B) are chosen so that they are separated on said printing transfer cylinder (2) by a distance equal to the developed length of said other cylinder (1).

5. A method according to claim 2, characterized in that the web (P) is caused to form between said contacts (A, B) a loop of which the length corresponds to at least three web formats.

6. A device for putting into effect a method of printing a web in which impressions are made on successive web portions, each portion having a determined length called the web format, the web being permanently drawn at a take-up speed by using a take-up means (9) arranged downstream of the printing cylinder (2) and being printed in successive cycles, each cycle comprising a printing phase during which the web is printed while imposing on the printed portion a feed speed called the printing speed which is greater than the take-up speed and a following phase during which the speed of the web is modified for repositioning the web by using a repositioning means (6) arranged upstream of said printing cylinder (2), characterized in that device further comprises two pressure means (3, 4) movable between a withdrawn position and a use position wherein they maintain the web (P) in printing contact with said printing cylinder (2) at two distinct points (A, B), and in that said repositioning means (6) rotates in the same direction as the take-up speed but at a speed with is lower than the take-up speed for retensioning the web on the printing cylinder (2) during the printing phase and for reabsorbing the loop during the second part of the cycle, said loop being formed during the first part of the cycle between said take-up means (9) and the printing cylinder (2) because of the difference between the take-up speed of the web and the printing speed.

7. A device according to claim 6, comprising another cylinder (1) from which said printing transfer cylinder (2) receives impression; characterized in that two pressure means (3, 4) are arranged with respect to said printing transfer cylinder (2) so that said contact points (A, B) are separated by a sector of said printing transfer cylinder representing the developed length of said other cylinder (1).

8. A device according to claim 7, characterized in that said other cylinder (1) has a developed length equal to a third or half of that of said printing transfer cylinder.

9. A device according to claim 7 or 8, characterized in that it comprises means (5) for causing the web (P) to form between said contact points (A, B) a loop of which the length is at least equal to three web formats.

10. A device according to any of claims 7 to 9, characterized in that said repositioning means (6) comprises rotary vacuum means.

11. A device according to claim 10, characterized in that it comprises rotary vacuum means downstream of said printing cylinder (2) turning in the direction of said take-up speed at a speed slightly greater than said printing speed for maintaining a suitable tension in the web after said printing phase.
